# EUROPÄISCHE PATENTSCHRIFT

(11) **EP 0 562 469 B1**
(45) Veröffentlichungstag und Bekanntmachung des Hinweises auf die Patenterteilung: **09.10.1996**
(21) Anmeldenummer: 93104501.7
(22) Anmeldetag: 19.03.1993
(51) Int. Cl.: H01F 27/02, H01F 27/08

(54) **Gegen Berührung isolierter Kleinleistungstransformator**
Low power capacity transformer insulated for direct contact
Transformateur de puissance à petite capacité, isolé contre le contact direct

(30) Priorität: 26.03.1992 CH 958/92
(43) Veröffentlichungstag der Anmeldung: 29.09.1993
(73) Patentinhaber: KNOBEL AG LICHTTECHNISCHE KOMPONENTEN, CH-8755 Ennenda (CH)
(72) Erfinder: Horn, Peter, CH-8833 Samstagern (CH)
(74) Vertreter: Blum, Rudolf Emil Ernst

(56) Entgegenhaltungen:
- EP-A- 0 081 842
- EP-A- 0 254 132
- AU-A- 487 591
- CH-A- 515 592
- FR-A- 2 221 899
- FR-A- 2 595 415
- GB-A- 1 268 768
- US-A- 2 947 957
- US-A- 3 387 244
- PATENT ABSTRACTS OF JAPAN vol. 5, no. 7 (E-41)(679) 17. Januar 1981 & JP-A-55 138 818 (MATSUSHITA) *Zusammenfassung*

## Beschreibung

Die Erfindung betrifft einen gegen Berührung isolierten Kleinleistungstransformator gemäss Oberbegriff des Anspruchs 1.

Es ist bekannt, Kleinleistungstransformatoren, welche berührungssicher nach Klasse 2 isoliert werden müssen, in Kunststoff einzugiessen. Es ist auch bekannt, solche Transformatoren in einem Kunststoff-Gehäuse anzuordnen und die Zwischenräume zwischen Gehäuse und Transformator mit einer Vergussmasse aufzufüllen. Problematisch bei den genannten Transformatoren ist die Abfuhr der im Betrieb vom Transformator erzeugten Wärme. Ferner ist die Herstellung durch die Vergiessoperation relativ aufwendig und teuer.

Aus US-A-3 387 244 ist ein Transformator gemäss Oberbegriff bekannt, bei dem keine Massnahmen zur Kühlung getroffen sind.

Aus GB-A-1 268 768 ist ein ölgekühlter und ölisolierter Transformator für mittlere Leistungsbereiche (50 KVA-150 KVA) bekannt, an dessen Gehäuse separate Kühlrippen angeordnet sind.

Aus FR-A-2 595 415 ist eine Zündspule bekannt, die einen Kühlkörper mit Kühlrippen aus Metall aufweist, der in ein Kunststoffgehäuse eingesetzt ist und aus diesem herausragt.

Der Erfindung liegt die Aufgabe zugrunde, einen gegen Berührung isolierten Kleinleistungstransformator zu schaffen, der die erwähnten Nachteile nicht aufweist. Insbesondere soll der Transformator kostengünstig herstellbar sein und die im Betrieb erzeugte Wärme soll gut abführbar sein.

Dies wird bei einem Kleinleistungstransformator der eingangs genannten Art mit den kennzeichnenden Merkmalen des Anspuchs 1 erreicht.

Dadurch, dass das Kunststoff-Gehäuse am Blechpaket des Transformators direkt anliegt und dieses federnd beaufschlagt, ergibt sich ein sehr guter Wärmeübergang vom Blechpaket auf das Kunststoff-Gehäuse. Da dieses an seiner Aussenseite die Oberfläche vergrössernde Ausformungen aufweist, kann die Wärme gut an die Umgebung abgegeben werden. Da das Kunststoff-Gehäuse direkt am Blechpaket anliegt, wird keine Vergussmasse benötigt und der entsprechende teure Arbeitsschritt entfällt. Dadurch wird auch die Montage des Gehäuses am Transformator besonders einfach.

Vorzugsweise besteht das Gehäuse aus zwei Hülsen, welche jeweils von entgegengesetzter Seite auf den Transformator aufgeschoben werden und welche an der Bodenplatte des Transformators einschnappen. An der Stelle, an welcher sich die beiden Hülsen gegenüberliegen, wird ein dritter Gehäuseteil vorgesehen, welcher die Trennstelle überdeckt. Diese Anordnung ergibt eine besonders einfache Montage. Ferner lassen sich mit den gleichen Hülsenteilen verschieden lange Transformatoren mit einem Gehäuse versehen, indem nur der mittlere Teil mehr oder weniger breit ausgeführt werden muss.

Im folgenden werden Ausführungsbeispiele der Erfindung anhand der Zeichnungen näher erläutert. Dabei zeigt
Figur 1 schematisch einen Vertikal-Längsschnitt durch ein Gehäuse mit darin angeordnetem Transformator;
Figur 2 einen Vertikal-Längsschnitt durch ein hülsenförmiges Gehäuseteil;
Figur 3 einen Vertikal-Querschnitt durch das Hülsenteil von Figur 2, wobei nur eine Hälfte dargestellt ist und die Umrisse des Blechpaketes mit der Bodenplatte eingezeichnet sind; und
Figur 4 einen Vertikal-Längsschnitt durch ein zweites Hülsenteil des Gehäuses.

Die schematische Darstellung von Figur 1 zeigt einen Kleinleistungstransformator ungeschnitten und dessen Gehäuse in Vertikal-Längsschnitt. Dabei ist das Blechpaket 1 des Transformators ersichtlich, welches an einer Bodenplatte 4 angeordnet ist. Die Bodenplatte 4 greift beidseitig in seitliche Nuten des Blechpaketes 1 ein und hält dieses zusammen. Die beiden aus dem Blechpaket stirnseitig austretenden Wickelköpfe der Spulen sind auf der einen Seite mit einer Endkappe 2 abgedeckt und auf der anderen Stirnseite mit einer Anschlusskappe 3, welche die Anschlussklemmen des Transformators trägt. Das Gehäuse des Transformators besteht aus einer ersten Hülse 5 aus Kunststoff und einer zweiten Hülse 6 aus Kunststoff, welche von den beiden Stirnseiten des Blechpaketes 1 her auf dieses aufgeschoben sind. Die Fixierung der Hülsen erfolgt dabei vorzugsweise an der Bodenplatte 4, wie nachfolgend noch gezeigt wird. Zwischen den beiden Hülsen 5, 6 ist ein mittleres Gehäuseteil 7 vorgesehen, welches beide Hülsen übergreift. An der Hülse 5 ist ein Deckel 8 vorgesehen, damit Zugriff zu den Anschlussklemmen des Transformators besteht.

Figur 2 zeigt einen Vertikal-Längsschnitt durch die Hülse 6, die an ihrer Aussenseite mit einer Vielzahl von Kühlrippen 10 versehen ist, welche die Oberfläche der Hülse 6 vergrössern, um die vom Transformator erzeugte Wärme an die Umgebung abzuführen. Die untere Innenfläche der Hülse 6 ist mit einem Vorsprung 11 versehen, welcher in eine entsprechende Ausnehmung der Bodenplatte 4 eingreift. Dies ermöglicht eine besonders einfache Montage des Gehäuses am Blechpaket 1 und der Bodenplatte 4, indem die Hülse 6 von der Stirnseite her auf das Blechpaket mit der Bodenplatte aufgeschoben wird, bis der Vorsprung 11 in der entsprechenden Ausnehmung der Bodenplatte einrastet. An der Hülse kann ferner ein Befestigungsfuss 12 zur Befestigung des Transformators an seinem Einsatzort vorgesehen sein.

Figur 3 zeigt einen Vertikal-Querschnitt durch die Hülse 6 entlang der Linie A-A von Figur 2. Dabei ist nur die eine Hälfte der Hülse dargestellt. In der Figur 3 ist ferner der Umriss des Blechpaketes 1 und der Bodenplatte 4 teilweise eingezeichnet. Daraus ist ersichtlich, dass das Kunststoff-Gehäuse mit seinen Innenflächen flächig am Blechpaket anliegt, damit ein guter Wärmeübergang vom Blechpaket auf das Kunststoff-Gehäuse erfolgt. Das Kunststoff-Gehäuse ist dabei vorzugsweise minim kleiner ausgeführt als der Umriss des Blechpaketes mit der Bodenplatte 4. Dadurch ergibt sich ein geringfügiges Aufweiten der Hülse beim Einschieben des Blechpaketes bzw. federndes Anliegen der Gehäuseinnenflächen am Blechpaket, d.h. ein guter Kontakt zur Ermöglichung des Wärmeflusses. Die Eckbereiche 13 und 14 des Gehäuses sind dementsprechend so ausgestaltet, dass sich eine federnde Beaufschlagung des Blechpaketes mit der Bodenplatte durch die Gehäuseinnenflächen 15, 16 und 17 ergibt.

Figur 4 zeigt einen Vertikal-Längsschnitt durch einen Abschnitt der Hülse 5. Dabei ist ebenfalls der Vorsprung 11 ersichtlich, welcher zur Einrastung an der Bodenplatte bestimmt ist. Ferner ist der Deckel 8 gezeigt, welcher Zugang zu den Anschlussklemmen des Transformators ergibt. Vorzugsweise ist dieser Deckel 8 einstückig mit der Hülse 5 ausgeführt und durch ein Kunststoff-Scharnier mit der Hülse verbunden. Der Deckel 8 kann so ausgeführt sein, dass er beim Schliessen am feststehenden Gehäuse einrastet und nur mittels Werkzeug erneut geöffnet werden kann. Vorzugsweise dient der Deckel gleichzeitig als Zugentlastung für die anzuschliessenden Kabel.

Als Kunststoffe für das Gehäuse kommen prinzipiell verschiedene Kunststoffarten in Betracht. Bevorzugt werden Kunststoffe, welche eine gute Wärmeleitfähigkeit aufweisen. Insbesondere geeignet ist der Polyamid-Werkstoff PA 6.

## Patentansprüche

1. Gegen Berührung isolierter Kleinleistungstransformator mit einem den Transformator vollständig umgebenden Kunststoff-Gehäuse, dadurch gekennzeichnet, dass das Kunststoff-Gehäuse (5,6) am Blechpaket (1,4) des Transformators direkt flächig anliegt und an seiner Aussenseite mit Ausformungen (10) versehen ist, um die beim Betrieb des Transformators entstehende Wärme an die Umgebung abzuführen, und dass das Gehäuse derart ausgestaltet ist, dass mindestens eine der am Blechpaket flächig anliegenden Gehäuseinnenwände (15,16) das Blechpaket federnd beaufschlagt.

2. Kleinleistungstransformator nach Anspruch 1, dadurch gekennzeichnet, dass die Ausformungen als in Gehäuselängsrichtung verlaufende Rippen (10) ausgestaltet sind.

3. Kleinleistungstransformator nach einem der Ansprüche 1 oder 2, dadurch gekennzeichnet, dass das Gehäuse zwei auf das Blechpaket aufgeschobene Hülsenteile (5,6) und einen zwischen den Hülsenteilen angeordneten Mittelteil (7) umfasst.

4. Kleinleistungstransformator nach einem der Ansprüche 1 bis 3, dadurch gekennzeichnet, dass am Blechpaket (1) eine das Blechpaket zusammenhaltende Bodenplatte (4) angeordnet ist, und dass das Gehäuse innen Ausformungen (11) aufweist, welche in Ausnehmungen der Bodenplatte eingreifen.

5. Kleinleistungstransformator nach einem der Ansprüche 1 bis 4, dadurch gekennzeichnet, dass das Gehäuse mindestens einen Scharnierteil und Deckelteil (8) umfasst, der eine verschliessbare Gehäuseöffnung und die Zugentlastung für anzuschliessende Kabel und die Zugentlastung für anzuschliessende Kabel bildet.

## Claims

1. Touch-protected, low power transformer fully enclosed in a plastic casing, characterized in that the plastic casing (5, 6) makes a direct surface contact with the core (1, 4) of the transformer and comprises profiles (10) on its outer surface for dissipating the heat due to the operation of the transformer, and in that the casing is shaped so that at least one inner wall (15, 16) of the casing which makes a surface contact with the core presses elastically against the same.

2. Low power transformer according to claim 1, characterized in that the profiles are shaped as fins (10) which extend lengthwise to the casing.

3. Low power transformer according to claim 1 or 2, characterized in that the casing comprises two shells (5, 6) pushed onto the core, and a middle section (7) placed between the shells.

4. Low power transformer according to one of claims 1 to 3, characterized in that a ground plate (4) holding the core plates together is attached to the core (1), and that the casing comprises inner extensions (11) which grip into recesses of the ground plate.

5. Low power transformer according to one of claims 1 to 4, characterized in that the casing comprises at least a hinge means and a lid means (8) which forms a closable opening of the casing and relieves the pull exerted on cables connected to the transformer.

## Revendications

1. Transformateur de faible puissance, protégé contre l'attouchement, avec un boîtier en plastique entourant entièrement le transformateur, caractérisé en ce que le boîtier en plastique (5, 6) s'applique intimement le long d'une surface contre le paquet de tôles (1, 4), qu'il comporte à son extérieur des profils (10) destinés à évacuer vers l'extérieur la chaleur produite lors du fonctionnement du transformateur, et en ce que le boîtier est conformé de manière à ce qu'au moins une des faces intérieures (15, 16) du boîtier s'appliquant par toute une surface contre le paquet de tôles presse élastiquement contre celui-ci.

2. Transformateur de faible puissance selon la revendication 1, caractérisé en ce que les profils forment des ailettes (10) s'etendant en direction longitudinale du boîtier.

3. Transformateur de faible puissance selon une des revendications 1 ou 2, caractérisé en ce que le boîtier comporte deux coques (5, 6) engagées sur le paquet de tôles, et une partie centrale (7) située entre les coques.

4. Transformateur de faible puissance selon une des revendications 1 à 3, caractérisé en ce qu'une plaque de fond (4) maintient ensemble les tôles du paquet (1) et que le boîtier comporte des protubérances intérieures (11) destinées à s'engager dans des creux de la plaque de fond.

5. Transformateur de faible puissance selon une des revendications 1 à 4, caractérisé en ce que le boîtier comporte au moins une charnière et un couvercle (8) formant une ouverture du boîtier pouvant être fermée et servant à retenir des câbles conducteurs.
